# FASCICULE DE BREVET EUROPEEN

(11) **EP 0 485 259 B1**
(45) Date de publication et mention de la délivrance du brevet: **24.11.1993**
(21) Numéro de dépôt: 91402913.7
(22) Date de dépôt: 30.10.1991
(51) Int. Cl.: C10G 11/18

(54) **Procédé et dispositif d'homogénéisation, à l'intérieur d'un réacteur tubulaire de craquage d'hydrocarbures à lit de particules solides fluidisées, du mélange de ces particules et des vapeurs d'hydrocarbures à traiter**
Verfahren und Einrichtung für Homogenisierung in ein röhrenformige Kohlenwasserstoff-Krackreaktor mit Wirbelbett von feste Teilchen, von das Gemisch von diese Teilchen und die zu behandeln Kohlenwasserstoffen
Process and apparatus for homogenisation in a tubular hydrocarbon cracking reactor with fluid solid particles, of the mixture of these particles and the hydrocarbon gases to be treated

(30) Priorité: 08.11.1990 FR 9013874
(43) Date de publication de la demande: 13.05.1992
(73) Titulaire: TOTAL RAFFINAGE DISTRIBUTION S.A., 92538 Levallois Perret Cédex (FR)
(72) Inventeur: Demoulin, Vincent, F-75015 Paris (FR); Fersing, Marc, F-76310 Saint Adresse (FR); Patureaux, Thierry, F-76290 Montivilliers (FR); Pontvianne, Denis, F-92120 Montrouge (FR)
(74) Mandataire: Jolly, Jean-Pierre

(56) Documents cités:
- EP-A- 0 369 536
- FR-A- 2 585 030
- FR-A- 2 654 435

## Description

Procédé et dispositif d'homogénéisation, à l'intérieur d'un réacteur tubulaire de craquage d'hydrocarbures à lit de particules solides fluidisées, du mélange de ces particules et des vapeurs d'hydrocarbures à traiter.

La présente invention concerne un procédé et un dispositif pour l'homogénéisation, à l'intérieur d'un réacteur tubulaire de craquage d'hydrocarbures à lit de particules solides fluidisées, du mélange de ces particules et des vapeurs d'hydrocarbures à traiter. L'invention a plus particulièrement pour objet un procédé et un dispositif de ce type applicables au craquage catalytique à l'état fluide de charges d'hydrocarbures, dans un réacteur tubulaire sensiblement vertical, fonctionnant en lit fluidisé ascendant ou descendant.

On sait que l'industrie pétrolière utilise de façon usuelle des procédés de conversion d'hydrocarbures et, en particulier, de craquage, dans lesquels des molécules d'hydrocarbures à haut poids moléculaire et à point d'ébullition élevé sont scindées en molécules plus petites, à point d'ébullition plus faible, convenant à l'usage recherché.

Beaucoup de ces procédés utilisent des techniques de conversion en lit fluidisé, dans lesquelles des particules solides (catalytiques on non), qui apportent en particulier la chaleur nécessaire à la réaction de conversion, sont mises en contact pendant des temps très courts avec des hydrocarbures.

Le procédé le plus couramment employé à l'heure actuelle est le procédé dit de craquage catalytique à l'état fluide (en anglais, Fluid Catalytic Cracking, ou encore procédé FCC). Toutefois, d'autres procédés de conversion en lit fluidisé ont été développés, en particulier des procédés de craquage thermique ou de viscoréduction.

Pour des raisons de simplification, on se limitera, dans la description qui va suivre, à la présentation de l'invention dans le cadre du procédé de craquage catalytique, étant entendu que cette invention est également applicable à la plupart des procédés de conversion d'hydrocarbures en lit fluidisé, dans lesquels la charge à craquer est mise en contact à l'état de vapeur avec des particules solides, catalytiques ou non.

Parmi les paramètres les plus importants qui conditionnent la réaction de craquage, on peut mentionner la rapidité de la mise en contact de la charge à traiter avec les grains de catalyseur chaud et l'homogénéité de répartition de ces grains de catalyseur en lit fluidisé dans toute la zone réactionnelle.

Les études effectuées par la Demanderesse, en vue d'améliorer le transfert thermique entre les particules solides en lit fluidisé et la charge à traiter, ont ainsi mis en évidence que les rendements obtenus effectivement dans les unités de craquage les plus performantes utilisées jusqu'à présent demeurent inférieurs à ceux que laissent prévoir les études théoriques, et que cette différence est due en particulier à une mauvaise répartition des grains de catalyseur dans la zone réactionnelle, notamment dans la zone d'injection de la charge à traiter.

Dans ses demandes de brevet français N° 2 585 030 et N° 89 14787, la Demanderesse a déjà proposé des moyens visant principalement à remédier, dans le réacteur, aux irrégularités axiales du flux de catalyseur chaud en provenance de la zone de régénération et à assurer une fluidisation améliorée des particules solides de catalyseur en amont de la zone d'injection de la charge d'hydrocarbures.

Cependant, même en régularisant le flux de catalyseur de manière à le rendre aussi homogène que possible en amont de l'injection de la charge à traiter, on constate qu'en aval de cette zone, la répartition des particules de catalyseur redevient hétérogène, la densité de distribution de ces particules étant plus élevée au voisinage des parois du réacteur qu'en son centre.

EP-A- O 369 536 décrit l'injection d'un hydrocarbure liquide léger, pulvérisé sous forme de gouttelettes, dans un réacteur de craquage, en aval de la zone d'injection de la charge d'hydrocarbures à traiter, de manière à provoquer un effet de trempe et à limiter la température dans la zone de réaction pour optimiser la production des produits désirés. Cette injection d'un liquide auxiliaire n'a toutefois aucun effet sur la distribution des particules solides de catalyseur à l'intérieur du réacteur.

Cette tendance naturelle à la ségrégation entre le catalyseur et la phase gazeuse, due à l'interaction entre le catalyseur et la paroi, se trouve amplifiée par la vaporisation brutale de la charge, qui a tendance à projeter le catalyseur vers la paroi du réacteur, où se crée ainsi une zone enrichie en catalyseur. Une partie de ce catalyseur ne progresse donc que lentement ou même tend à se déplacer suivant un mouvement tourbillonnant en sens inverse du mouvement de la charge (effet de rétromélange, dit encore "backmixing" dans la technique), aussi bien dans le cas d'un lit fluidisé ascendant que descendant.

Les travaux effectués par la Demanderesse ont montré que les écarts relevés entre les rendements théoriques et ceux réellement observés sont également imputables pour partie à cette mauvaise répartition des grains dans la section réactionnelle après l'injection de la charge. Cette répartition défectueuse est due aux remous causés par les effets conjugués de la vaporisation brutale de la charge et de la vitesse élevée d'injection de celle-ci, ainsi qu'au frottement des grains de catalyseurs sur les parois. Il en résulte le phénomène bien connu de l'homme de l'art sous le nom de rétromélange, qui se traduit également par le fait qu'à la périphérie du réacteur, les grains de catalyseur ne sont pas ou que peu fluidisés. En conséquence, les grains, préférentiellement disposés à la périphérie du réacteur peuvent stagner, voire régresser, le long de la paroi. De ce fait, la répartition de la température n'est pas homogène sur toute la section de la zone de réaction en aval des injecteurs de charge. Elle est trop chaude à la périphérie du réacteur, car la densité des grains est trop élevée près des parois, ce qui provoque le surcraquage de la charge, nuit à la conversion liquide désirée et favorise donc la production de gaz secs. Inversement, lorsque la charge pulvérisée entre en contact avec un flux de grains de catalyseur insuffisamment dense dans la partie centrale du réacteur, la quantité de chaleur apportée par ces grains est insuffisante pour atteindre la température requise pour que les réactions souhaitées aient lieu, et une cokéfaction importante du catalyseur se produit, le catalyseur devenant alors inactif.

La présente invention vise à remédier à ces inconvénients en proposant des moyens aptes à assurer une distribution homogène des particules solides chaudes, notamment des particules de catalyseur, dans un réacteur de craquage d'hydrocarbures à lit fluidisé, à flux ascendant ou descendant, en aval de la zone d'injection dans le réacteur de la charge d'hydrocarbures à traiter.

L'invention a également pour but d'uniformiser, dans toute la zone réactionnelle d'un tel réacteur de craquage à lit fluidisé, le contact entre les particules chaudes de catalyseur et les vapeurs d'hydrocarbures.

L'invention a enfin pour but d'uniformiser la vitesse des fluides et d'éviter tout rétromélange en aval de la zone d'injection de la charge d'hydrocarbures à craquer dans un tel réacteur de craquage d'hydrocarbures.

A cet effet, la présente invention a pour objet un procédé d'homogénéisation, à l'intérieur d'un réacteur tubulaire de craquage d'hydrocarbures à lit de particules solides chaudes fluidisées, du mélange de ces particules et des vapeurs d'hydrocarbures à traiter, procédé dans lequel on alimente en continu le réacteur tubulaire disposé sensiblement verticalement avec un flux de particules solides chaudes, on imprime à ces particules, dans le réacteur, un mouvement ascendant ou descendant en les maintenant en lit fluidisé dilué, on amène en contact avec ces particules au moins une charge d'hydrocarbures à craquer, en injectant cette charge dans le lit fluidisé dilué à l'intérieur du réacteur, on sépare la phase gazeuse résultant de la mise en contact des hydrocarbures avec lesdites particules et ces particules, on récupère la phase gazeuse et les particules ainsi séparées, on traite éventuellement lesdites particules pour les réactiver et on les recycle à l'alimentation du réacteur, ce procédé étant caractérisé en ce qu'immédiatement en aval de la zone d'injection, dans la zone de réaction de la charge à traiter où au moins 75% des gouttes de charge sont vaporisées, on injecte un fluide à l'état gazeux dans ledit réacteur, en au moins un emplacement de la face interne de sa paroi latérale.

De préférence, le fluide à l'état gazeux sera injecté dans le réacteur en une pluralité d'emplacements répartis de façon régulière sur la paroi interne de celui-ci, soit de façon annulaire, soit de façon hélicoïdale.

Ce fluide à l'état gazeux pourra être injecté dans le réacteur dans un plan faisant avec l'axe du réacteur un angle compris entre 30 et 150°. Le fluide gazeux pourra aussi être introduit dans le réacteur de façon sensiblement tangentielle à la paroi latérale du réacteur.

L'injection du fluide gazeux immédiatement en aval de la zone d'injection de la charge d'hydrocarbures a pour effet de ramener vers le centre du réacteur les particules que la vaporisation brutale de cette charge avait précédemment repoussées vers la face interne des parois. Il en résulte une répartition beaucoup plus homogène des particules solides chaudes dans la zone réactionnelle du réacteur située en aval de la zone d'injection de la ou des charges d'hydrocarbures, avec pour conséquence une meilleure conversion en produits liquides des hydrocarbures craqués s'accompagnant d'un moindre dépôt de coke sur les particules solides et d'une diminution de la production de gaz secs.

Le fluide à l'état gazeux pourra être de l'hydrogène, un gaz inerte, un hydrocarbure léger tel que du méthane, de l'éthane, du propane , du butane ou du pentane, une essence vaporisée, ou encore, de préférence, de la vapeur d'eau.

Le débit de fluide injecté pourra représenter entre 0,005% et 1% en poids du débit de grains solides en circulation. La vitesse du fluide à l'état gazeux, à la sortie du dispositif d'injection de ce fluide, sera généralement comprise entre 1 et 100 m/s et de préférence entre 20 et 50 m/s.

La pression d'injection du fluide à l'état gazeux dépendra naturellement de cette vitesse d'injection et des conditions de fonctionnement du réacteur.

La température d'injection de ce fluide n'a pas d'influence significative sur le profil de température des grains en aval de la zone d'injection de la charge, en raison du faible débit de fluide injecté par rapport à la masse catalytique du lit fluidisé en circulation.

L'invention a également pour objet un dispositif d'homogénéisation, à l'intérieur d'un réacteur tubulaire de craquage d'hydrocarbures à lit de particules solides chaudes fluidisées, du mélange de ces particules et des vapeurs d'hydrocarbures à traiter, ce réacteur étant disposé sensiblement verticalement et comprenant des moyens d'alimentation en continu d'un flux de particules solides chaudes, des moyens pour imprimer à ces particules dans le réacteur un mouvement ascendant ou descendant en les maintenant en lit fluidisé, dilué, des moyens d'injection à l'intérieur du réacteur, dans le lit fluidisé dilué, d'au moins une charge d'hydrocarbures, des moyens de séparation de la phase gazeuse résultant de la mise en contact de ces hydrocarbures avec lesdites particules, des moyens de séparation et de récupération de cette phase gazeuse et des particules solides, éventuellement des moyens de traitement des particules récupérées en vue de la réaction, et des moyens de recyclage de ces particules à l'alimentation du réacteur, ce dispositif étant caractérisé en ce qu'il comprend, immédiatement en aval de la zone d'injection de la charge d'hydrocarbures, en au moins un emplacement de la face interne de la paroi latérale du réacteur, un moyen d'injection d'un fluide à l'état gazeux dans le réacteur.

Dans le dispositif de l'invention, les moyens d'injection du fluide à l'état gazeux seront placés de préférence à une distance comprise entre 0,5 et 6 fois le rayon dudit réacteur, en aval et à partir des injecteurs de charge.

Dans une forme de réalisation de l'invention, les moyens d'injection du fluide à l'état gazeux pourront comprendre une chambre connectée à une source de gaz sous pression, cette chambre débouchant dans le réacteur par au moins un orifice. De préférence, plusieurs chambres seront prévues et déboucheront dans le réacteur par une pluralité d'orifices répartis régulièrement de façon annulaire ou hélicoïdale par rapport à l'axe du réacteur, ces orifices ayant de préférence la forme de fentes.

Dans une autre forme de réalisation de l'invention, les moyens d'injection du fluide gazeux dans le réacteur pourront comprendre au moins un injecteur connecté à une source de gaz sous pression, l'axe de cet injecteur étant sensiblement tangent à la paroi latérale interne du réacteur. De préférence, le réacteur comportera plusieurs injecteurs répartis régulièrement autour de son axe et connectés à un collecteur, lui-même alimenté par la source de gaz sous pression. Du fait des jets de fluide gazeux introduits tangentiellement par les injecteurs, dans cette forme de réalisation de l'invention, les particules solides voisines de la face interne de la paroi du réacteur seront amenées, à l'intérieur de celui-ci, d'un mouvement hélicoïdal.

D'autres caractéristiques et avantages de l'invention ressortiront de la description détaillée qui va suivre, dans laquelle on se réfèrera aux dessins schématiques annexés, donnés à titre d'exemples non limitatifs. Sur ces dessins :
La figure 1 est une vue schématique d'une installation de craquage catalytique d'hydrocarbures, utilisant un flux ascendant dilué de catalyseur et équipée d'une première forme de réalisation du dispositif d'homogénéisation conforme à l'invention ;
La figure 2 est une vue de détail de la figure 1 à plus grande échelle ;
La figure 3 est une coupe transversale suivant la ligne III-III de la figure 1 ;
La figure 4 est une vue schématique partielle d'un réacteur de craquage catalytique à flux ascendant dilué équipé d'une seconde forme de réalisation du dispositif d'homogénéisation conforme à l'invention ;
La figure 5 est une vue en coupe du dispositif d'injection de fluide gazeux utilisé dans le réacteur de la figure 4 ;
La figure 6 est une vue schématique partielle d'un réacteur de craquage catalytique à flux descendant dilué, équipé d'une seconde forme de réalisation du dispositif d'homogénéisation conforme à l'invention.

On se réfèrera d'abord aux figures 1 à 3.

Dans cet ensemble de craquage catalytique à l'état fluide, d'un type connu en soi, le catalyseur régénéré est introduit à la base du réacteur tubulaire 1 par une ligne 2, à un débit déterminé par l'ouverture ou la fermeture d'une vanne 3. Les grains de catalyseur sont alors propulsés vers le haut du réacteur par injection, à la base de ce dernier, d'un fluide gazeux en provenance de la ligne 5; cette injection est faite à l'aide d'un distributeur de fluide ou "diffuseur" 4. La charge à craquer est introduite à un niveau supérieur par la ligne 7, à l'aide de dispositifs 6 de pulvérisation approprié, dans le flux de grains de catalyseur.

Le réacteur 1 débouche en son sommet dans une enceinte 8, qui lui est ici concentrique et dans laquelle s'effectuent, d'une part, la séparation entre des effluents gazeux et les grains du catalyseur, grâce au séparateur balistique 9, et, d'autre part, le strippage des grains de catalyseur désactivé. Les produits de réaction sont séparés de tout catalyseur dans un système cyclonique 10, qui est logé dans la partie supérieure de l'enceinte 8 et au sommet duquel est prévue une ligne 11 d'évacuation vers l'extérieur des effluents de la réaction. Les grains de catalyseur désactivé redescendent vers la base de l'enceinte 8, où le diffuseur 13 alimente par une ligne 12 le lit fluidisé en gaz de strippage (généralement de la vapeur d'eau). Les grains de catalyseur désactivé ainsi strippés sont évacués vers un régénérateur 14, par l'intermédiaire d'un conduit 15, sur lequel est prévue une vanne de régulation 16.

Le régénérateur 14 comprend ici une seule chambre de régénération, où les grains de catalyseur désactivé sont introduits dans la partie supérieure du lit fluidisé 17, tandis que les fumées de combustion sont évacuées par la ligne 18, après passage dans un cyclone 19.

Les grains de catalyseur sont régénérés en lit fluidisé, par combustion du coke et des hydrocarbures encore présents à leur surface ou dans leurs pores, grâce à une injection d'air ou d'oxygène, par le diffuseur 20, alimenté par la ligne 21. Les grains de catalyseur, ainsi portés à haute température par la chaleur de combustion, retournent vers la base du réacteur 1 par la ligne 2.

Ainsi qu'il a été indiqué ci-dessus, la charge d'hydrocarbure injectée en 6 et qui a été généralement préchauffée à une température comprise entre 150 et 400 °C se vaporise de façon quasi instantanée au contact des grains de catalyseur, qui, eux, sont à une température comprise entre 600 et 900°C. Cette vaporisation brutale a pour effet de projeter les grains de catalyseur en direction de la paroi latérale du réacteur 1, et il en résulte une distribution irrégulière des grains de catalyseur en aval de la zone d'injection de la charge d'hydrocarbures, avec un risque de rétromélange au voisinage de la face interne de la paroi 25 du réacteur 1.

Pour remédier à cet inconvénient, conformément à l'invention, on injecte dans le réacteur, immédiatement en aval des dispositifs 6 de pulvérisation de la charge d'hydrocarbures, un flux gazeux apte à repousser les particules de catalyseur en direction de l'axe du réacteur.

A cet effet, dans la présente forme de mise en oeuvre de l'invention, quatre chambres 26, distribuées de façon régulière autour de l'axe du réacteur 1, sont logées dans l'épaisseur de la paroi 25 du réacteur 1. Ces chambres 26 sont connectées par des conduits 28 à une source de gaz sous pression et chacune d'elles débouche par deux fentes 29 à l'intérieur du réacteur 1. Les huit fentes 29 sont distribuées de façon annulaire régulièrement autour de l'axe du réacteur 1.

Les jets de gaz injectés par les fentes 29 sont dirigés perpendiculairement à la paroi 25 vers l'intérieur du réacteur 1 et évitent ainsi aux particules de catalyseur de s'accumuler au voisinage de la paroi 25, en assurant un meilleur contact entre les vapeurs d'hydrocarbures et les particules de catalyseur.

On pourra utiliser avantageusement comme gaz de la vapeur d'eau à une température de l'ordre de 350°C et une pression efficace d'environ 18 bars.

Dans la forme de réalisation de la figure 4, le réacteur 31 comporte deux systèmes de fluidisation des particules de catalyseur régénéré recyclées dans le réacteur par la ligne 32. Un premier diffuseur 34, alimenté par la ligne 35, injecte à la base du réacteur 31, au-dessous du raccordement de la ligne 32 au réacteur, une quantité suffisante de fluide pour entretenir une fluidisation dense assurant une homogénéisation des grains dans cette zone. Un second diffuseur 43, alimenté par la ligne 44 et disposé en aval du raccordement de la ligne 2 au réacteur, permet ensuite d'injecter la quantité de fluide nécessaire pour créer des conditions de fluidisation diluée, avec un débit constant de grains, qui montent alors dans le réacteur à une vitesse axiale supérieure à 1,5 m/s et, de préférence, comprise entre 2 et 10 m/s.

Conformément à l'invention, dans la zone située immédiatement en aval des dispositifs 36 de pulvérisation de la charge d'hydrocarbures, est prévu un système d'injection d'un fluide gazeux, tangentiellement à la paroi du réacteur, en quatre points disposés symétriquement dans un plan perpendiculaire à l'axe du réacteur.

Chacun des tubes 46 d'injection est connecté à un distributeur 45 du fluide, alimenté par la ligne 47. Les injections tangentielles pratiquées simultanément en plusieurs points du réacteur permettent donc une mise en rotation de la phase fluidisée située au voisinage de la paroi du réacteur 3, avec une vitesse de rotation directement proportionnelle à la quantité de fluide injectée. Le fluide gazeux sera de préférence du même type que celui utilisé pour la fluidisation des grains de catalyseur.

L'angle entre les injecteurs et le plan perpendiculaire à l'axe de symétrie du réacteur, sera de préférence faible, de façon à minimiser la quantité de fluide à injecter pour obtenir la rotation voulue. En outre, ces injecteurs devront respecter autant que possible la symétrie de révolution du réacteur, afin d'obtenir une bonne homogénéité du lit fluidisé.

La figure 6 illustre enfin l'utilisation d'un dispositif d'homogénéisation conforme à l'invention dans un réacteur tubulaire à flux descendant dilué de particules de catalyseur.

Dans cette forme de réalisation, les particules de catalyseur régénéré sont introduites à la partie supérieure du réacteur 51 par la ligne 52 et s'y écoulent par gravité. Une vanne 53 est prévue pour contrôler le débit de catalyseur. Un diffuseur 55, alimenté en gaz par la ligne 54 maintient d'abord les particules de gaz en lit fluidisé dense en amont de la vanne 53. En aval de cette vanne, le catalyseur est maintenu en phase fluidisée diluée par injection d'un second gaz dans le réacteur par le diffuseur 58 alimenté par la ligne 57.

La charge à craquer est ensuite introduite dans le réacteur 55 par des pulvérisateurs 56 dirigés dans le sens du flux des grains dans le réacteur et inclinés par rapport à l'axe de celui-ci d'un angle compris, par exemple, entre 30 et 60°.

Immédiatement en aval de ces pulvérisateurs 56 est prévu un dispositif d'homogénéisation conforme à l'invention du même type que celui de la figure 5, c'est-à-dire comprenant des injecteurs 66, disposés tangentiellement au réacteur 51 et connectés à un distributeur 65, lui-même alimenté en gaz sous pression par une ligne 67.

L'exemple qui suit vise à illustrer la présente invention et n'a donc aucun caractère limitatif.

### EXEMPLE

Deux essais de craquage catalytique ont été réalisés à partir d'une même charge d'hydrocarbures dans une unité de craquage catalytique du type général de la figure 1 des dessins annexés. L'un des essais (Essai 1) a été réalisé sans utilisation d'un dispositif d'homogénéisation conforme à l'invention. Le second (Essai 2) a été réalisé en utilisant le dispositif représenté sur les figures 3 et 4.

La charge traitée est un distillat sous vide, présentant les caractéristiques suivantes :
- densité (°API) : 21,
- soufre (% poids) : 1,3,
- azote basique (ppm en poids) : 730,
- vanadium (ppm) : 2,
- nickel (ppm) : 1,
- carbone Conradson (% en poids) : 1,5

Au cours des deux essais, les conditions opératoires ont été celles indiquées dans le Tableau 1 ci-après :

Les résultats des Essais 1 et 2 sont rassemblés dans le Tableau 2 ci-après.

Ce tableau montre que la conversion est améliorée (plus de 1% en poids), de même la sélectivité de la réaction. On obtient plus d'essence pour moins de gaz secs et de slurry catalytique. En outre, le Tableau 1 montre une baisse sensible de la température du catalyseur en amont de l'injection de charge, traduisant une diminution de la température du régénérateur de 14°C.

## Revendications

1. Procédé d'homogénéisation, à l'intérieur d'un réacteur tubulaire de craquage d'hydrocarbures à lit de particules solides chaudes fluidisées, du mélange de ces particules et des vapeurs d'hydrocarbures à traiter, procédé dans lequel on alimente en continu le réacteur tubulaire disposé sensiblement verticalement avec un flux de particules solides chaudes, on imprime à ces particules, dans le réacteur, un mouvement ascendant ou descendant en les maintenant en lit fluidisé dilué, on amène en contact avec ces particules au moins une charge d'hydrocarbures à craquer, en injectant cette charge dans le lit fluidisé dilué à l'intérieur du réacteur, on sépare la phase gazeuse résultant de la mise en contact des hydrocarbures avec lesdites particules et ces particules, on récupère la phase gazeuse et les particules ainsi séparées, on traite éventuellement lesdites particules pour les réactiver et on les recycle à l'alimentation du réacteur, ce procédé étant caractérisé en ce qu'immédiatement en aval de la zone d'injection, dans la zone de réaction de la charge à traiter où au moins 75% des gouttes de charge sont vaporisées, on injecte un fluide à l'état gazeux dans ledit réacteur, en au moins un emplacement de la face interne de sa paroi latérale.

2. Procédé selon la revendication 1, caractérisé en ce que le fluide à l'état gazeux est injecté dans le réacteur en une pluralité d'emplacements répartis de façon régulière sur la paroi interne de celui-ci, de façon annulaire ou hélicoïdale.

3. Procédé selon l'une des revendications 1 et 2, caractérisé en ce que le fluide à l'état gazeux est injecté dans le réacteur dans un plan faisant avec l'axe de celui-ci un angle compris en 30 et 150°.

4. Procédé selon l'une des revendications 1 et 2, caractérisé en ce que le fluide à l'état gazeux est injecté dans le réacteur de façon sensiblement tangentielle à la paroi latérale de celui-ci.

5. Procédé selon l'une des revendications 1 à 4, caractérisé en ce que le fluide à l'état gazeux est choisi dans le groupe comprenant l'hydrogène, les gaz inertes tels que l'azote, les hydrocarbures légers comprenant de 1 à 5 atomes de carbone, les essences vaporisées et la vapeur d'eau.

6. Procédé selon l'une des revendications 1 à 5, caractérisé en ce que le fluide à l'état gazeux est injecté dans le réacteur avec un débit représentant entre 0,005 et 1 % du poids du débit de grains solides en circulation.

7. Procédé selon l'une des revendications 1 à 6, caractérisé en ce que le fluide à l'état gazeux est injecté dans le réacteur à une vitesse comprise entre 1 et 100 m/s et de préférence comprise entre 20 et 50 m/s.

8. Dispositif d'homogénéisation, à l'intérieur d'un réacteur tubulaire de craquage d'hydrocarbures à lit de particules solides chaudes fluidisées, du mélange de ces particules et des vapeurs d'hydrocarbures à traiter, ce réacteur (1, 31, 51) étant disposé sensiblement verticalement et comprenant des moyens (2, 32, 52) d'alimentation en continu d'un flux de particules solides chaudes, des moyens (4 ; 35, 43 ; 55, 58) pour imprimer à ces particules dans le réacteur un mouvement ascendant ou descendant en les maintenant en lit fluidisé dilué, des moyens (6, 36, 56) d'injection à l'intérieur du réacteur, dans le lit fluidisé dilué, d'au moins une charge d'hydrocarbures, des moyens (8, 9, 10) de séparation de la phase gazeuse résultant de la mise en contact de ces hydrocarbures avec lesdites particules, des moyens de séparation et de récupération de cette phase gazeuse et des particules solides, éventuellement des moyens (14) de traitement des particules récupérées en vue de la réaction, et des moyens de recyclage de ces particules à l'alimentation du réacteur, ce dispositif étant caractérisé en ce qu'il comprend, immédiatement en aval de la zone d'injection de la charge d'hydrocarbures, en au moins un emplacement de la face interne de la paroi latérale (25) du réacteur, un moyen d'injection (26, 29 ; 46 ; 66) d'un fluide gazeux dans le réacteur.

9. Dispositif selon la revendication 8, caractérisé en ce que les moyens d'injection du fluide à l'état gazeux sont placés à une distance comprise entre 0,5 et 6 fois le rayon dudit réacteur, en aval et à partir des injecteurs de charges.

10. Dispositif selon l'une des revendications 8 et 9, caractérisé en ce que les moyens d'injection du fluide gazeux comprennent une chambre (26) ménagée dans l'épaisseur de la paroi (25) du réacteur et connectée à une source de gaz sous pression, cette chambre (26) débouchant dans le réacteur (1) par au moins un orifice (29).

11. Dispositif selon la revendication 10, caractérisé en ce qu'il comprend une pluralité de chambres (26) et d'orifices (29) répartis régulièrement par rapport à l'axe du réacteur, de façon annulaire et hélicoïdale (1), ces orifices étant de préférence en forme de fentes.

12. Dispositif selon la revendication 8, caractérisé en ce que les moyens d'injection du fluide gazeux dans le réacteur (31, 51) comprennent au moins un injecteur (46, 66) connecté à une source de gaz sous pression et dont l'axe est sensiblement tangent à la paroi latérale interne du réacteur et perpendiculaire à l'axe de celui-ci.

13. Dispositif selon la revendication 12, caractérisé en ce qu'il comprend une pluralité d'injecteurs (46, 56) répartis régulièrement autour de l'axe du réacteur (31, 51) et connectés à un collecteur (45, 65) alimenté par la source de gaz sous pression.

## Patentansprüche

1. Verfahren zum Homogenisieren im Inneren eines rohrförmigen Reaktors zum Kracken von Kohlenwasserstoffen mit einer Wirbelschicht heißer Feststoffteilchen, und zwar zum Homogenisieren des Gemisches der Teilchen und der zu behandelnden Kohlenwasserstoffdämpfe, wobei der im wesentlichen vertikal angeordnete rohrförmige Reaktor kontinuierlich mit einem Strom heißer Feststoffteilchen gespeist wird, den Teilchen im Reaktor eine steigende oder fallende Bewegung vermittelt wird, wobei sie in verdünnter Wirbelschicht gehalten werden, mindestens eine Charge zu krackender Kohlenwasserstoffe mit den Teilchen in Berührung gebracht wird, indem die Charge in die verdünnte Wirbelschicht im Inneren des Reaktors eingespritzt wird, die sich aus dem Inberührungbringen der Kohlenwasserstoffe mit den Teilchen ergebende Gasphase und die Teilchen getrennt werden, die Gasphase und die Teilchen, welche so getrennt wurden, gewonnen werden, die Teilchen gegebenenfalls behandelt werden, um sie zu reaktivieren, und sie wieder zur Speisung des Reaktors verwendet werden, dadurch **gekennzeichnet**, daß unmittelbar stromabwärts von der Einspritzzone in die Reaktionszone der zu behandelnden Charge, wo mindestens 75 % der Chargentropfen verdampft sind, ein Strömungsmittel im gasförmigen Zustand in den Reaktor eingeblasen wird, und zwar an mindestens einer Stelle der Innenseite seiner Seitenwand.

2. Verfahren nach Anspruch 1, dadurch **gekennzeichnet**, daß das Strömungsmittel Im gasförmigen Zustand an mehreren Stellen in den Reaktor eingeblasen wird, welche gleichmäßig auf der Innenwand desselben verteilt sind, und zwar ringförmig oder schraubenförmig.

3. Verfahren nach Anspruch 1 oder 2, dadurch **gekennzeichnet**, daß das Strömungsmittel im gasförmigen Zustand in einer Ebene in den Reaktor eingeblasen wird, welche mit dessen Achse einen Winkel zwischen 30 und 150° einschließt.

4. Verfahren nach Anspruch 1 oder 2, dadurch **gekennzeichnet**, daß das Strömungsmittel im gasförmigen Zustand im wesentlichen tangential zur Seitenwand des Reaktors in denselben eingeblasen wird.

5. Verfahren nach einem der Ansprüche 1 bis 4, dadurch **gekenneichnet**, daß das Strömungsmittel im gasförmigen Zustand aus der Gruppe ausgewählt wird, welche Wasserstoff, die inerten Gase, wie Stickstoff, die leichten Kohlenwasserstoffe mit I bis 5 Kohlenstoffatomen, die verdampften Kraftstoffe und Wasserdampf umfaßt.

6. Verfahren nach einem der Ansprüche 1 bis 5, dadurch **gekenneichnet**, daß das Strömungsmittel im gasförmigen Zustand mit einem Durchsatz in den Reaktor eingeblasen wird, welcher zwischen 0,005 und 1 % des Gewichts des Durchsatzes zirkulierender Feststoffkörner ausmacht.

7. Verfahren nach einem der Ansprüche 1 bis 6, dadurch **gekenneichnet**, daß das Strömungsmittel im gasförmigen Zustand mit einer Geschwindigkeit in den Reaktor eingeblasen wird, welche zwischen 1 und 100 m/s, vorzugsweise zwischen 20 und 50 m/s, liegt.

8. Vorrichtung zum Homogenisieren im Inneren eines rohrförmigen Reaktors zum Kracken von Kohlenwasserstoffen mit einer Wirbelschicht heißer Feststoffteilchen, und zwar zum Homogenisieren des Gemisches der Teilchen und der zu behandelnden Kohlenwasserstoffdämpfe, wobei der Reaktor (1, 31, 51) im wesentlichen vertikal angeordnet ist und Mittel (2, 32, 52) zum kontinuierlichen Einspeisen eines Stromes heißer Feststoffteilchen, Mittel (4; 35, 43; 55, 58), um den Teilchen im Reaktor eine steigende oder fallende Bewegung zu vermitteln, wobei sie in verdünnter Wirbelschicht gehalten werden, Mittel (6, 36, 56) zum Einspritzen mindestens einer Kohlenwasserstoffcharge in die verdünnte Wirbelschicht im Inneren des Reaktors, Mittel (8, 9, 10) zum Trennen der sich aus dem Inberührungbringen der Kohlenwasserstoffe mit den Teilchen ergebenden Gasphase, Mittel zum Trennen und zum Gewinnen der Gasphase und der Feststoffteilchen, gegebenenfalls Mittel (14) zur Behandlung der gewonnenen Teilchen, um Sie zu reaktivieren, und Mittel zur neuerlichen Einspeisung der Teilchen in den Reaktor aufweist, dadurch **gekenneichnet**, daß unmittelbar stromabwärts von der Einspritzzone der Kohlenwasserstoffcharge an mindestens einer Stelle der Innenseite der Seitenwand (25) des Reaktors ein Mittel (26, 29; 46; 66) zum Einblasen eines gasförmigen Strömungsmittels in den Reaktor vorgesehen ist.

9. Vorrichtung nach Anspruch 8, dadurch **gekennzeichnet**, daß die Mittel zum Einblasen des Strömungsmittels im gasförmigen Zustand in einem Abstand stromabwärts von den Chargeninjektoren angeordnet sind, welcher zwischen dem 0,5- und dern 6-fachen des Reaktorradius liegt.

10. Vorrichtung nach Anspruch 8 oder 9, dadurch **gekenneichnet**, daß die Mittel zum Einblasen des gasförmigen Strömungsmittels eine Kammer (26) aufweisen, welche in der Dicke der Wand (25) des Reaktors ausgebildet und mit einer Druckgasquelle verbunden ist, wobei die Kammer (26) mit mindestens einer Öffnung (29) in den Reaktor (1) mündet.

11. Vorrichtung nach Anspruch 10, dadurch **gekennzeichnet**, daß mehrere Kammern (26) und Öffnungen (29) vorgesehen sind, welche gleichmäßig um die Achse des Reaktors herum verteilt sind, und zwar ringförmig oder schraubenförmig, wobei die Öffnungen vorzugsweise schlitzförmig ausgebildet sind.

12. Vorrichtung nach Anspruch 8, dadurch **gekenneichnet**, daß die Mittel zum Einblasen des gasförmigen Strömungsmittels in den Reaktor (31, 51) mindestens einen Injektor (46, 66) aufweisen, welcher mit einer Druckgasquelle verbunden ist und dessen Achse sich im wesentlichen tangen- tial zur inneren Seitenwand des Reaktors sowie senkrecht zu dessen Achse erstreckt.

13. Vorrichtung nach Anspruch 12, dadurch **gekennzeichnet**, daß mehrere Injektoren (46, 66) vorgesehen sind, welche gleichmäßig um die Achse des Reaktors (31, 51) herum verteilt und mit einem von der Druck- gasquelle gespeisten Sammler (45, 65) verbunden sind.

## Claims

1. A process for the homogenisation, inside a tubular hydrocarbon cracking reactor with a bed of fluidised hot solid particles, of a mixture of these particles and the hydrocarbon vapours to be treated, wherein the substantially vertically arranged tubular reactor is supplied continuously with a flow of hot solid particles, in the reactor an ascending or descending movement is imparted to said particles while maintaining them in a dilute fluidised bed, at least one charge of hydrocarbons to be cracked is brought into contact with these particles by injecting said charge into the dilute fluidised bed inside the reactor, the gaseous phase, resulting from bringing the hydrocarbons into contact with said particles, and the particles are separated, the gaseous phase and the particles thus separated are recovered, said particles are optionally treated so as to reactivate them and they are recycled to the feed to the reactor, said process being characterised in that immediately downstream of the injection zone, in the reaction zone of the charge to be treated in which at least 75 % of the drops of charge are vaporised, a fluid in the gaseous state is injected into said reactor at at least one location on the inner face of its side wall.

2. A process according to claim 1, characterised in that the fluid in the gaseous state is injected into the reactor at a plurality of locations spaced apart regularly on the inner wall thereof, in an annular or helical manner.

3. A process according to either claim 1 or claim 2, characterised in that the fluid in the gaseous state is injected into the reactor in a plane forming an angle of between 30 and 150° with the axis thereof.

4. A process according to either claim 1 or claim 2, characterised in that the fluid in the gaseous state is injected into the reactor in a manner substantially tangential to the side wall thereof.

5. A process according to any one of claims 1 to 4, characterised in that the fluid in the gaseous state is chosen from the group comprising hydrogen, the inert gases such as nitrogen, the light hydrocarbons containing from 1 to 5 carbon atoms, vaporised motor fuels and water vapour.

6. A process according to any one of claims 1 to 5, characterised in that the fluid in the gaseous state is injected into the reactor at a rate representing between 0.005 and 1 % of the weight of the flow of solid particles in circulation.

7. A process according to any one of claims 1 to 6, characterised in that the fluid in the gaseous state is injected into the reactor at a velocity of between 1 and 100 m/s and, preferably, between 20 and 50 m/s.

8. Apparatus for the homogenisation, inside a tubular hydrocarbon cracking reactor with a bed of fluidised hot solid particles, of a mixture of these particles and the hydrocarbon vapours to be treated, said reactor (1, 31, 51) being arranged substantially vertically and comprising means (2, 32, 52) for continuously supplying a flow of hot solid particles, means (4; 35, 43; 55, 58) for imparting to said particles in the reactor an ascending or descending movement while maintaining them in a dilute fluidised bed, means (6, 36, 56) for injecting inside the reactor, into the dilute fluidised bed, at least one charge of hydrocarbons, means (8, 9, 10) for separating the gaseous phase, resulting from bringing these hydrocarbons into contact with said particles, means for separating and recovering said gaseous phase and solid particles, optionally means (14) for treating the recovered particles for reaction purposes, and means for recycling these particles to the feed of the reactor, said apparatus being characterised in that it comprises, immediately downstream of the injection-zone of the charge of hydrocarbons at at least one location on the inner face of the side wall (25) of the reactor, a means (26, 29; 46; 66) for injecting a gaseous fluid into the reactor.

9. An apparatus according to claim 8, characterised in that the means for injecting fluid in the gaseous state are disposed at distance of between 0.5 and 6 times the radius of said reactor, downstream of and starting from the charge injectors.

10. An apparatus according to either claim 8 or claim 9, characterised in that the means for injecting fluid comprise a chamber (26) provided in the thickness of the reactor wall (25) and connected to a supply of gas under pressure, said chamber (26) discharging into the reactor (1) through at least one orifice (29).

11. An apparatus according to claim 10, characterised in that it comprises a plurality of chambers (26) and orifices (29) spaced apart regularly in relation to the reactor axis, in an annular and helical manner, said orifices preferably being in the form of slots.

12. An apparatus according to claim 8, characterised in that the means for injecting gaseous fluid into the reactor (31, 51) comprise at least one injector (46, 66) connected to a supply of gas under pressure and the axis of which is substantially tangential to the inner side wall of the reactor and perpendicular to the axis thereof.

13. An apparatus according to claim 12, characterised in that it comprises a plurality of injectors (46, 56) spaced apart regularly around the axis of the reactor (31, 51) and connected to a manifold (45, 65) supplied from the supply of gas under pressure.
